# EUROPÄISCHE PATENTSCHRIFT

(11) **EP 3 481 643 B1**
(45) Veröffentlichungstag und Bekanntmachung des Hinweises auf die Patenterteilung: **05.05.2021**
(21) Anmeldenummer: 17748386.4
(22) Anmeldetag: 07.07.2017
(51) Int. Cl.: B42D 25/435, B42D 25/44, B42D 25/41, B42D 25/425, B42D 25/455, B42D 25/46, B42D 25/48, B42D 25/351, B42D 25/305, B42D 25/309, B42D 25/324, B42D 25/23, B42D 25/24, B42D 25/29

(54) **VERFAHREN ZUM HERSTELLEN EINER SCHICHTANORDNUNG FÜR EIN SICHERHEITSDOKUMENT UND SICHERHEITSDOKUMENT**
METHOD FOR PRODUCING A LAYER ARRANGEMENT FOR A SECURITY DOCUMENT AND SECURITY DOCUMENT
PROCÉDÉ DE PRODUCTION D'UN ENSEMBLE DE COUCHES POUR UN DOCUMENT DE SÉCURITÉ ET DOCUMENT DE SÉCURITÉ CORRESPONDANT

(30) Priorität: 11.07.2016 DE 102016112675
(43) Veröffentlichungstag der Anmeldung: 15.05.2019
(73) Patentinhaber: Bundesdruckerei GmbH, 10969 Berlin (DE)
(72) Erfinder: GRADISCHEK, Klaus, 14612 Falkensee (DE)
(74) Vertreter: Bittner, Thomas L.
(86) Internationale Anmeldenummer: PCT/DE2017/100566
(87) Internationale Veröffentlichungsnummer: WO 2018/010726

(56) Entgegenhaltungen:
- EP-A2- 1 810 841
- WO-A1-2011/015798
- WO-A1-2012/003947
- WO-A2-2012/028451
- DE-A1-102012 209 665

## Beschreibung

Die Erfindung betrifft ein Verfahren zum Herstellen einer Schichtanordnung für ein Sicherheitsdokument und ein Sicherheitsdokument.

### Hintergrund

Es sind Sicherheitsdokumente bekannt, bei denen Schichtanordnungen zum Einsatz kommen, wobei in der Schichtanordnung mehrere Schichten aus Kunststoffmaterial übereinander gestapelt sind, zum Beispiel mittels Laminieren von mehreren Schichten aus dem gleichen oder verschiedenen Kunststofffolien. Solche Sicherheitsdokumente werden beispielsweise in Form einer Karte hergestellt, zum Beispiel Plastikkarte. Ein Beispiel sind sogenannten Chipkarten oder Smartcards, bei denen in die Plastikkarte ein Chip integriert ist.

Aus dem Dokument EP 2 307 614 B1 ist ein Verfahren zum Herstellen eines Sicherheitselements mit beidseitig aufgebrachter Beschichtung bekannt. Bei dem Sicherheitsdokument handelt es sich beispielsweise um eine Banknote, ein Wertpapier oder eine Karte. Beim Herstellen des Sicherheitselements wird in einem Substrat eine Öffnung hergestellt, die einseitig mit einer zumindest teilweisen lichtdurchlässigen Folie verschlossen wird.

Im Dokument DE 10 2014 000 133 B4 ist ein Verfahren zum Bearbeiten eines ebenen, zumindest einlagigen Substrats offenbart. Eine Fensteröffnung im Substrat dient zum Aufnehmen elektronischer Bauteile, eines Chips oder dergleichen. Das Substrat kann als mehrlagiges Kunststoffsubstrat ausgebildet sein.

Im Dokument WO 98 / 50883 A1 ist ein Verfahren zum Herstellen einer Kunststoffkarte mit einem Schichtaufbau beschrieben. In den Schichtaufbau werden eine Flachspule und ein mit ihr verbundener Chip eingebettet.

Das Dokument DE 10 2008 012 430 A1 offenbart einen Polymerschichtverbund für ein Sicherheits- und/oder Wertdokument, das mindestens zwei stoffschlüssig miteinander verbundene Polymerschichten enthält. Auf mindestens einer Oberfläche mindestens einer der Polymerschichten sind durch jeweiliges Aufbringen einer sichtbaren Druckschicht in einem Druckbereich Muster gebildet, wobei die Muster der sichtbaren Druckschichten dadurch verändert sind, dass die Oberflächenenergie der Polymerschichten in den Druckbereichen vor dem Aufbringen der sichtbaren Druckschichten in Teilbereichen der Oberflächen modifiziert ist.

Im Dokument DE 10 2007 059 746 A1 ist ein Verfahren zur Herstellung eines Sicherheits- und/oder Wertdokuments beschrieben. Das Sicherheits- und/oder Wertdokument enthält einen Polymerschichtverbund oder besteht hieraus. Der Polymerschichtverbund ist aus einem Polymerschichtteilverbund und einer Polymerdeckschicht gebildet. Der Polymerschichtteilverbund und/oder die Polymerdeckschicht enthält eine lasersensitive Komponente. Das Verfahren umfasst folgende Schritte: A) Auf den Polymerschichtteilverbund wird eine erste personalisierte Information mittels eines Tintenstrahldruckverfahrens als farbige Tintenstrahldruckschicht aufgebracht, B) auf die Tintenstrahldruckschicht wird die Polymerdeckschicht aufgebracht und mit dem Polymerschichtteilverbund durch thermische Lamination zusammengefügt, und C) mittels Lasergravur wird eine zweite personalisierte Information in den in Stufe B) erhaltenen Polymerschichtverbund des Sicherheits- und/oder Wertdokuments eingebracht.

Aus dem Dokument DE 10 2012 209 665 A1 ist ein Verfahren zum Individualisieren eines Sicherheitsdokuments bekannt, bei dem ein Dokumentenrohling, der einen Laminationskörper umfasst, und eine digitale Druckeinrichtung bereitgestellt werden. Mindestens eine Außenfläche des Laminationskörpers wird mittels der digitalen Druckeinrichtung mittels mindestens einer Zubereitung zum Einbringen von Individualisierungsinformationen in den Laminationskörper bedruckt. Hierbei wird der Dokumentenrohling mit einem Laminationskörper bereitgestellt, der zumindest in einem Individualisierungsbereich in einer an die mindestens eine Außenfläche angrenzenden äußeren Materialschicht eine Vielzahl die äußere Materialschicht bis zu einer Informationsschicht durchdringende Perforationsöffnungen aufweist. Die Individualisierungsinformationen werden so auf die Außenfläche aufgedruckt, dass zumindest ein Teil der Individualisierungsinformationen durch die Perforationsöffnungen hindurch auf die Informationsschicht gedruckt wird.

Im Dokument DE 10 2014 110 586 A1 ist ein Mehrschichtverbund für ein Sicherheits- und/oder Wertdokument offenbart, welches wenigstens zwei miteinander verbundene Schichten aufweist. Auf einer Oberseite mindestens einer Schicht ist ein Druckbild aus einer sichtbaren Druckschicht aufgebracht. Das Druckbild aus der sichtbaren Druckschicht ist durch einen Störstellendruck mit zumindest einer Störstelle modifiziert, der vor der sichtbaren Druckschicht aufgebracht ist, in dem die aufgedruckte sichtbare Druckschicht im Bereich der zumindest einen Störstelle ausgedünnt ist oder die Störstelle zumindest abschnittsweise nicht benetzt ist.

Das Dokument WO 2012 / 028451 A2 betrifft Verfahren zur Herstellung eines Sicherheitsdokuments sowie ein Sicherheitsdokument. Das Verfahren umfasst die Schritte: Bereitstellen und/oder Herstellen mindestens einer Folie aus einem Kunststoffmaterial; flächiges Bedrucken mindestens eines Bereichs mindestens einer Oberfläche der mindestens einen Folie unter Verwendung von Tinte; wobei die mindestens eine Folie bereitgestellt und/oder hergestellt wird, so dass die mindestens eine Oberfläche Kavitäten zum Aufnehmen der Tinte erhält und/oder aufweist. Hierdurch erhält man ein Sicherheitsdokument mit einem Dokumentenkörper, der mindestens eine aus einer Folie hergestellte Schicht aus einem Kunststoffmaterial und eine auf mindestens eine Oberfläche der die mindestens eine Schicht bildende Folie aufgebrachte Bedruckung mit einer Tinte umfasst, wobei die aufgedruckte Tinte im Wesentlichen in Kavitäten angeordnet ist, die in der mindestens einen Oberfläche der die mindestens eine Schicht bildenden Folie ausgebildet sind.

Im Dokument EP 1 810 841 A2 ist ein buchartiges Identifikationsdokument beschrieben, insbesondere ein Reisepass, ein Ausweis oder ein Visum, mit einem Bucheinband und wenigstens einem mit dem Bucheinband verbundenen Blatt sowie einen Bucheinband für die Herstellung von derartigen buchartigen Identifikationsdokumenten. Die Außenseite des Bucheinbandes weist eine mittels eines berührungslosen Markierungsverfahrens eingebrachte personenbezogene Information auf.

Das Dokument WO 2012 / 003947 A1 offenbart ein Sicherheitselement für die Herstellung von Wertdokumenten, umfassend zumindest eine transparente Farbannahmeschicht, die vollflächig oder in zumindest einem Teilbereich oberhalb einer ersten Oberfläche eines Substrats angeordnet ist. Eine opake Farbannahmeschicht ist auf einem Teilbereich aufgetragen.

Das Dokument WO 2011 / 015798 A1 betrifft ein Verfahren zur Herstellung eines Sicherheitselements. Das Verfahren umfasst das Bereitstellen eines ersten Teils eines Sicherheitselements mit wenigstens einer Öffnung, die durch eine innere Oberfläche des ersten Teils des Sicherheitselements definiert ist, und das Drucken durch den ersten Teil des Sicherheitsdokuments, so dass Tinte auf wenigstens einen Teil der inneren Oberfläche der wenigstens einen Öffnung gelangt.

### Zusammenfassung

Aufgabe der Erfindung ist es, verbesserte Technologien zum Herstellen einer Schichtanordnung für ein Sicherheitsdokument und ein Sicherheitsdokument anzugeben, mit denen auf auch für die Massenfertigung geeignete Art und Weise effizient eine Individualisierung des Sicherheitsdokuments bereitgestellt werden kann, beispielweise zum Personalisieren.

Zur Lösung sind ein Verfahren zum Herstellen einer Schichtanordnung für ein Sicherheitsdokument sowie ein Sicherheitsdokument nach den unabhängigen Ansprüchen 1 und 13 geschaffen. Alternative Ausgestaltungen sind Gegenstand von Unteransprüchen.

Nach einem Aspekt ist ein in Anspruch 1 definiertes Verfahren zum Herstellen einer Schichtanordnung für ein Sicherheitsdokument geschaffen.

Nach einem weiteren Aspekt ist ein in Anspruch 13 definiertes Sicherheitsdokument mit einer Schichtanordnung geschaffen.

Bei dem Sicherheitsdokument kann es sich beispielsweise um einen Ausweis oder anderes Identitätsdokument handeln, zum Beispiel eine Plastik- oder Kunststoffkarte. Alternativ kann die Schichtanordnung in ein Ausweis- oder Sicherheitsdokument anderer Art integriert sein. Mit dem innenliegenden Druckbild, welches mit den Bildstörstellen hergestellt ist, ist ein in die Schichtanordnung eingebettetes Druckbild bereitgestellt, welches in die Schichtanordnung mit dem Stapel von Schichten aus Kunststoffmaterial integriert und von außen einsehbar ist, zum Beispiel durch mit dem Druckbild überlappende Klarsichtfolienabschnitte der Schichten.

Die Schichten im flachen Stapel des Halbzeugs können aus einem oder mehreren verschiedenen Kunststoffmaterialien bestehen. Es kann vorgesehen sein, das eine oder mehrere Schichten aus einer Kunststofffolie gebildet sind.

Der Stapel von Schichten des Halbzeugs kann als Stapel übereinanderliegender Schichten ausgeführt sein, die gegen eine Relativbewegung zueinander gesichert sind, insbesondere ein Verrutschen, zum Beispiel mittels Heften und / oder Klammern.

Alle Schichten des Stapels des Halbzeugs sind aminiert.

Die Lamination erfolgt beispielsweise in einem bei der Herstellung von Sicherheitsdokumenten bekannten Heißpressverfahren, bei dem thermoplastische Kunststoffe unter erhöhten Temperaturen zusammengepresst werden, so dass ein Monoblock gebildet wird. Das Fügen der gestapelten Schichten kann aber auch mittels Einsatz von Klebstoff und / oder mittels Kunststoffschweißen erfolgen.

Die Bildstörstellen können mit Hilfe einer optischen Leseeinrichtung auswertbar sein, beispielsweise mit Hilfe einer Kamera und einer nachgelagerten digitalen Bildanalyse. Es kann vorgesehen sein, dass die Bildstörstellen mit bloßem Auge sichtbar sind.

Das Druckbild ist mit ein Sicherheitsdokument individualisierenden Bildstörstellen hergestellt.

Die Bildstörstellen können Personen identifizierend sein, beispielsweise dadurch, dass beim Auslesen mit Hilfe einer optischen Ausleseeinrichtung die hierbei bestimmten Bildstörstellen einem personenbezogenen Datensatz zugeordnet werden können. Die Bildstörstellen können sich bei den verschiedenen Ausführungen über einen Teilbereich des Druckbilds oder über das gesamte Druckbild erstrecken.

Es ist vorgesehen, dass in der außenliegenden Schicht der Schichtanordnung das Sicherheitsdokument individualisierende Störstellen hergestellt werden, die den Bildstörstellen zugeordnet sind. Die Störstellen können mittels mechanischer Bearbeitung und / oder Laserbearbeitung hergestellt werden. Beispielsweise können die Störstellen als oberflächenseitige Vertiefungen hergestellt werden. Auf diese Weise können in einer Ausgestaltung die zugeordneten Bildstörstellen entstehen, wenn das Druckbild aufgedruckt wird, beispielsweise dadurch, dass die Störstellen in der außenliegenden Schicht und / oder einer darunterliegenden Schicht der Schichtanordnung zu einem anderen Verlaufen des aufgedruckten Druckmaterials führen als außerhalb der Störstellen. Bei dieser Ausgestaltung können die Bildstörstellen automatisch aufgrund der vorher hergestellten Stör- oder Fehlstellen in dem Schichtmaterial entstehen. Die den Störstellen zugeordneten Bildstörstellen können hinsichtlich ihres Verlaufs und / oder ihrer Formgebung den Störstellen entsprechend ausgebildet sein. Die Störstellen können auf einer Oberfläche der außenliegenden Schicht und / oder auf der Oberfläche einer darunterliegenden Schicht hergestellt sein. Die Schicht der Schichtanordnung, in welcher die Störstellen hergestellt werden, kann aus einem opaken Schichtmaterial bestehen.

Die Störstellen weisen oberflächenseitige Strukturen der außenliegenden Schicht auf, nämlich Vertiefungen und / oder Erhöhungen. Auch können alternativ oder ergänzend Strukturen mittels Oberflächenbereichen unterschiedlicher Rauigkeit vorgesehen sein, die beim Bedrucken zum Ausbilden der Bildstörstellen führen.

In die Schichtanordnung kann ein elektronisches Speichermedium eingelagert werden, und in dem elektronischen Speichermedium können auslesbare elektronische Daten gespeichert werden, die Informationen über die Bildstörstellen und / oder die Störstellen anzeigen. Die elektronischen Daten können zum Beispiel maschinell und / oder mit bloßem Auge auslesbare Eigenschaften der Störstellen und / oder der Bildstörstellen angeben, zum Beispiel einen Verlauf. Ist die Schichtanordnung in ein Sicherheitsdokument integriert, können beim Auslesen des Sicherheitsdokuments die elektronischen Daten aus dem Speichermedium ausgelesen werden, beispielsweise aus dem Chip einer Chipkarte. Des Weiteren kann das Druckbild optisch ausgelesen werden, worauf die Bildstörstellen bestimmt werden. Im Anschluss können die ausgelesenen elektronischen Daten und die bestimmten Bildstörstellen verglichen werden, um so eine Prüfung des Sicherheitsdokuments durchzuführen. Alternativ zum Einbringen des Speichermediums beim Herstellen der Schichtanordnung kann vorgesehen sein, dass elektrische Speichermedium beim weiteren Prozessieren der Schichtanordnung zum Herstellen eines Sicherheitsdokuments einzubringen. Das Speichern der elektronischen Daten kann beispielsweise im Rahmen einer Personalisierung des Sicherheitsdokuments vorgenommen werden.

Das Verfahren kann die folgenden Schritte vorsehen: Erzeugen von elektronischen Bearbeitungsdaten mittels einer Datenverarbeitungseinrichtung, wobei hierbei personenbezogene und / oder nicht personenbezogene Daten verarbeitet und eine das Sicherheitsdokument individualisierende Anordnung der Störstellen bestimmt werden; Übertragen der elektronischen Bearbeitungsdaten an die Bearbeitungseinrichtung; und Herstellen der Störstellen gemäß der das Sicherheitsdokument individualisierenden Anordnung mittels der Bearbeitungseinrichtung. Beim Erzeugen der elektronischen Bearbeitungsdaten kann mittels Bestimmen der Anordnung der Störstellen eine Kodierung der personenbezogenen und / oder der nicht personenbezogenen Daten ausgeführt werden, indem in Abhängigkeit von diesen Daten die das Sicherheitsdokument individualisierende Anordnung der Störstellen bestimmt wird. Die personenbezogenen und / oder die nicht personenbezogenen Daten können so in eine individualisierende Anordnung von Störstellen umgesetzt werden. Diese Anordnung wird sodann mittels der Bearbeitungseinrichtung in der Schichtanordnung hergestellt. Die

Störstellen führen beim Aufbringen des Druckbilds zu zugeordneten Bildstörstellen.

Hierdurch wird die individualisierende Anordnung der Störstellen in eine zugeordnete Anordnung von Bildstörstellen umgesetzt. Es können ergänzende Bildstörstellen vorgesehen sein, die nicht in Bezug zu einer zugeordneten Störstelle stehen. Derartige zusätzliche Bildstörstellen können im Rahmen des Aufdruckens des Druckbilds hergestellt werden. Die elektronischen Bearbeitungsdaten und / oder hieraus gewonnene elektronische Daten können in dem Speichermedium hinterlegt werden.

Das Verfahren kann alternativ oder ergänzend die folgenden Schritte vorsehen: Erzeugen von elektronischen Druckdaten mittels der Datenverarbeitungseinrichtung, wobei hierbei die personenbezogenen und / oder die nicht personenbezogenen Daten verarbeitet und eine das Sicherheitsdokument individualisierende Ausbildung der Bildstörstellen bestimmt werden, Übertragen der elektronischen Druckdaten an die Druckeinrichtung; und Herstellen der Bildstörstellen gemäß der das Sicherheitsdokument individualisierenden Anordnung beim Drucken mittels der Bearbeitungseinrichtung. Die personenbezogenen und / oder die nicht personenbezogenen Daten bestimmen die das Sicherheitsdokument individualisierende Ausbildung der Bildstörstellen, so dass die Daten kodiert werden in eine Anordnung und Ausprägung der Bildstörstellen. Bildstörstellen können zum Beispiel mittels eines höheren oder eines geringeren Druckmaterialaustrags, geänderter Farbe und / oder der Verwendung unterschiedlicher Druckmuster im Bereich der Störstellen beim Aufbringen des Druckbilds hergestellt werden. Dieses kann dem Überlappungsbereich mit den und / oder Bereiche außerhalb der zuvor hergestellten Störstellen betreffen.

In der außenliegenden Schicht kann mit Hilfe einer Bearbeitungseinrichtung eine Ausnehmung hergestellt werden. Das Druckbild kann zumindest teilweise im Bereich der Ausnehmung gedruckt werden.

Die Ausnehmung kann zumindest teilweise als Durchbruch in der außenliegenden Schicht hergestellt sein, wobei das Druckbild dann auf eine darunterliegende Schicht gedruckt werden kann. Das Druckbild kann ganz oder teilweise auf die darunterliegende Schicht gedruckt sein. Das Druckbild kann teilweise auf die darunterliegende Schicht und teilweise auf die außenliegende Schicht im Bereich der Ausnehmung gedruckt sein. Der Durchbruch kann sich durch mehrere Schichten hindurch erstrecken.

Die Ausnehmung kann zumindest teilweise als Vertiefung in der außenliegenden Schicht hergestellt sein, wobei das Druckbild im Bereich der Vertiefung gedruckt werden kann. Das Druckbild kann teilweise oder vollständig in der Vertiefung der außenliegenden Schicht mittels Drucken hergestellt werden. Im Unterschied zum Durchbruch ist die außenliegende Schicht beim Herstellen der Vertiefung nicht durchgehend entfernt.

Die Ausnehmung kann mittels wenigstens einer Bearbeitung aus der folgenden Gruppe in der außenliegenden Schicht hergestellt werden: mechanische Bearbeitung und Laserbearbeitung. Eine mechanische Bearbeitung kann beispielsweise mittels Fräsen, Hobeln und / oder Gravieren ausgeführt werden. Alternativ oder ergänzend kann ein Stempeln mit einer Gravur zum Herstellen der Ausnehmung verwendet werden. Die Laserbearbeitung kann mit der mechanischen Bearbeitung zum Herstellen der Ausnehmung kombiniert werden.

Das Druckbild kann einen die Ausnehmung umgebenden Ausnehmungsrand zumindest abschnittsweise erfassend gedruckt werden. Bei dieser Ausführungsform wird das zum Herstellen des Druckbilds genutzte Material, beispielsweise eine Drucktinte, teilweise auch auf den die Ausnehmung umgebenden Ausnehmungsrand gedruckt. Hierdurch kann in einer Ausgestaltung eine mittels einer optischen Ausleseeinrichtung und / oder mit bloßem Auge erkennbare Bildstörstelle im Druckbild hergestellt werden.

Der die Ausnehmung umgebende Ausnehmungsrand kann zumindest abschnittsweise mit Wandschrägen hergestellt werden.

Das Druckbild kann mit einer Druckschichtdicke hergestellt werden, die geringer als eine Höhe der Ausnehmung ist. Die Schichtdickte des Druckbilds kann im Wesentlichen gleich der Höhe der Ausnehmung sein. In einer alternativen Ausgestaltung ist die Druckschichtdicke höher als die Höhe der Ausnehmung. Bei diesen oder anderen Ausführungsformen kann das Druckbild die Fläche der Ausnehmung ganz oder teilweise überdecken.

Der die Ausnehmung umgebende Ausnehmungsrand kann zumindest abschnittsweise einer äußeren Druckbildkontur folgend hergestellt werden. Der Ausnehmungsrand folgt hinsichtlich seines Verlaufes hierbei wenigstens teilweise der äußeren Kontur des Druckbilds, wobei der äußere Rand des Druckbilds und der Ausnehmungsrand aneinanderstoßen können. Alternativ können die beiden Ränder voneinander beabstandet sein.

Die gemäß den verschiedenen alternativen Ausgestaltungen hergestellte Schichtanordnung kann einer weiteren Prozessesierung zugeführt werden, um ein Sicherheitsdokument herzustellen, beispielswiese eine Plastik- oder Kunststoffkarte, sei es mit oder ohne Chip. Technologien zum Integrieren der Schichtanordnung in eine solche Karte oder ein anderes Sicherheitsdokument sind als solche in verschiedenen Ausführungsformen bekannt. Die Schichtanordnung kann hierbei beispielweise auf der Vorder- und / oder der Rückseite um eine oder mehrere weitere Schichten ergänzt werden, beispielsweise mittels Auflaminieren von Kunststoffmaterialschichten.

### Beschreibung von Ausführungsbeispielen

Im Folgenden werden weitere Ausführungsbeispiele unter Bezugnahme auf Figuren einer Zeichnung erläutert. Hierbei zeigen:
- Fig. 1: eine schematische Darstellung zum Herstellen eines nicht erfindungsgemäßen Schichtaufbaus mit einem Druckbild für eine Kunststoffkarte;
- Fig. 2: eine schematische Darstellung für ein erfindungsgemäßes Verfahren zum Herstellen eines Schichtaufbaus mit einem Druckbild für eine Kunststoffkarte;
- Fig. 3: eine schematische Darstellung für ein alternatives erfindungsgemäßes Verfahren zum Herstellen eines Schichtaufbaus mit einem Druckbild für eine Kunststoffkarte;
- Fig. 4: eine schematische Darstellung einer Kunststoffkarte, bei der in einem Kartenkörper, der als Schichtaufbau gebildet ist, ein Sichtfenster vorgesehen ist;
- Fig. 5: eine schematische Darstellung einer Kunststoffkarte, bei der in einem Kartenkörper, der als Schichtaufbau gebildet ist, ein Sichtfenster vorgesehen ist, wobei hierin ein Druckbild von einem Rand umgeben ist, welcher einer äußeren Kontur des Druckbilds folgend ausgebildet;
- Fig. 6: eine schematische Darstellung einer weiteren Kunststoffkarte, bei der im Bereich des Druckbilds Bildfehistellen einer Kontur folgend ausgebildet sind;
- Fig. 7: eine schematische Darstellung einer Anordnung mit Teilen einer Vorrichtung zum Herstellen einer Kunststoffkarte und
- Fig. 8: eine schematische Darstellung einer Kunststoffkarte, die zusätzlich zu dem innenliegenden Druckbild einen Chip aufweist.

Fig. 1 zeigt eine schematische Darstellung für ein nicht erfindungsgemäßes Verfahren zum Herstellen eines Schichtaufbaus 1 mit einem Druckbild 2 für ein Sicherheitsdokument, beispielweise eine Kunststoffkarte. Der Schichtaufbau wird bei dem gezeigten Ausführungsbeispiel in einer einfachen Ausgestaltung mit Schichten 3, 4 bereitgestellt. Hierbei handelt es sich um Schichten, die jeweils aus einem Kunststoffmaterial bestehen. Der Schichtaufbau 1 kann als vereinzelter Bogen oder als Endlosmaterial von der Rolle für die weitere Bearbeitung bereitgestellt werden. Im Rahmen der weiteren Verarbeitung wird in der Schicht 3 eine Ausnehmung 5 hergestellt, indem die Schicht 3 im Bereich der Ausnehmung 5 entfernt wird. Zum Herstellen der Ausnehmung 5 können mechanische oder nicht mechanische Verfahren genutzt werden, insbesondere Mikrofräsen, Mikrohobeln, Mikrogravieren und / oder Laserbearbeiten. Insbesondere beim Nutzen der mechanischen Bearbeitungsverfahren wie Mikrofräsen oder Mikrohobeln können Seitenwände 6, 7 der Ausnehmung 5 als schräge Wandabschnitte ausgebildet werden, was in Fig. 1 gezeigt ist. Alternativ können die Seitenwände 6, 7 im Wesentlichen aufrecht stehend auf der Schicht 4 ausgebildet sein.

Nachfolgend wird im Bereich der Ausnehmung 5 auf der Schicht 4 ein Druckbild 2 mittels eines Druckverfahrens aufgetragen. Zum Beispiel kann ein Inkjet-Druckverfahren genutzt werden. Auf diese Weise wird in der Ausnehmung 5 ein einliegendes Druckbild erzeugt. Die Höhe des aufgetragenen Druckmaterials (Tinte) kann geringer als 20 µm sein. Die Höhe des Druckbilds 2 kann geringer oder etwa gleich der Schichtdicke der Schicht 3 sein. In einer Ausführungsform handelt es sich bei der Schicht 3 um eine opake Schicht. Die Schicht 4 kann als transparente oder opake Schicht ausgebildet sein, wobei bei transparenter Ausbildung das Druckbild 2 durch die Schicht 4 hindurch einsehbar ist.

Das Druckbild 2 kann die Ausnehmung 5 in ihrer gesamten Breite oder in Teilen erfassen, was in Fig. 1 gezeigt ist, wo das Druckbild 2 von einem Rand 8 umgeben ist, einem Bereich der Ausnehmung 5, der nicht bedruckt ist.

Der so hergestellte Schichtaufbau 1 kann dann dem weiteren Prozessieren zum Herstellen einer Kunststoffkarte zugeführt werden. Hierbei wird auf die Deckseite 9 des Schichtaufbaus 1 wenigstens eine weitere Schicht auflaminiert, sodass das Druckbild 2 überdeckt ist. Weitere Laminierschritte können vorgesehen sein, um schließlich die Kunststoffkarte mit einem integrierten oder innenliegendem Druckbild herzustellen, welches von einer oder beiden Seiten der Kunststoffkarte durch transparente Schichten hindurch einsehbar ist.

Fig. 2 zeigt eine schematische Darstellung eines alternativen Verfahrens zum Herstellen eines Schichtaufbaus für eine Kunststoffkarte. Für gleiche Merkmale werden in Fig. 2 dieselben Bezugszeichen wie in Fig. 1 verwendet.

Während oder nach dem Herstellen der Ausnehmung 5 werden bei dem Verfahren nach Fig. 2 im Bereich der Ausnehmung 5 auf einer Oberfläche 10 der Schicht 4 Sollfehl- oder Sollstörstellen 11, 12 erzeugt, die bei der dargestellten Ausführungsform als Vertiefungen ausgebildet sind, die zum Beispiel V-Form im Querschnitt aufweisen können. Die Solistörsteilen 11, 12 können mittels mechanischer Bearbeitung, insbesondere mittels Mikrofräsen und / oder Mikrohobeln hergestellt werden. Alternativ oder ergänzend können ein Mikrogravieren und / oder eine Laserbearbeitung genutzt werden. Die verschiedenen Bearbeitungsverfahren können miteinander kombiniert werden.

Beim anschließenden Auftragen des Druckbilds 2 entstehen im Bereich der Sollstörstellen 11, 12 Bildfehl- oder Bildstörstellen 13, 14 des Druckbilds 2. Zum Beispiel kann sich beim Bedrucken die aufgebrachte Farbe im Bereich Sollstörstellen 11, 12 mit höherer Schichtdicke sammeln, was zum einer Schattenkontur innerhalb des Druckbilds führen kann. Auf diese Weise wird das Druckbild 2 gezielt mit zusätzlichen fälschungssicheren Merkmalen versehen, die mit bloßem Auge sichtbar sein können. Alternativ oder ergänzend kann eine Auswertung des Druckbilds 2 mittels optischer Messung vorgesehen sein.

Fig. 3 zeigt eine schematische Darstellung für ein weiteres alternatives Verfahren eines Schichtaufbaus 1 für eine Kunststoffkarte. Für gleiche Merkmale werden in Fig. 3 dieselben Bezugszeichen wie in den Fig. 1 und 2 verwendet.

Im Unterschied zu dem Verfahren aus Fig. 2 werden bei der Ausgestaltung in Fig. 3 die Sollstörstellen 11, 12 in der Schicht 3 hergestellt, ohne dass vorher die Ausnehmung 5 (vgl. Fig. 1 und 2) hergestellt wird. Den Bereich der Sollstörstellen 11, 12 überstreichend wird das Druckbild 2 auf der Schicht 3 aufgebracht, sodass die Bildstörstellen 13, 14 im Druckbild 2 entstehen. Das Druckbild 2 kann beispielsweise als Druckraster aufgedruckt werden. Die Bildstörstellen 13, 14 im Druckbild 2 können hierbei insbesondere dadurch entstehen, dass die Tinte aufgedruckter Rasterpunkte im Bereich von Seitenwände 15, 16 der Sollstörstellen 11, 12 aufgrund der schrägen Ausbildung verläuft, im Unterscheid zu der Tinte von Rasterpunkten auf der horizontalen Oberfläche der Schicht 3.

Der Schichtaufbau 1 wird bei dem Ausführungsbeispiel nach Fig. 3 dann dem weiteren Prozessieren der Kunststoffkarte zugeführt, um ein oder mehrere Schichten aufzulaminieren, wodurch eine Kunststoffkarte mit integriertem oder innenliegendem Druckbild hergestellt wird. Für den weiteren Herstellungsprozess sind als solche verschiedene Verfahrensgestaltungen bekannt, weshalb diese hier nicht weiter zu erläutern sind. Es können ein oder mehrere transparente Schichten aus Kunststoffmaterial auflaminiert werden, durch welche hindurch das Druckbild 2 einsehbar ist. Es können ein oder mehrere opake Schichten integriert werden, durch die hindurch ein dahinter liegendes Bild nicht einsehbar ist, wobei dann in die opake Schicht gegebenenfalls eine Ausnehmung als Fenster einzuarbeiten ist, um die Einsehbarkeit des Druckbilds 2 zu ermöglichen. Verschiedene Schichtaufbauten mit transparenten und opaken Schichten können vorgesehen sein, wobei das innenliegende Druckbild 2 von wenigstens einer Flachseite der Kunststoffkarte durch eine oder mehrere transparente Schichten hindurch einsehbar ist.

Fig. 4 zeigt eine schematische Darstellung einer Kunststoffkarte 40, bei der in einem Kartenkörper 41, der als Schichtaufbau gebildet ist, ein Sichtfenster 42 vorgesehen ist, in welchem das Druckbild 2 zu sehen ist. Das Druckbild 2 ist bei der gezeigten Ausführungsform von dem Rand 43 umgeben. Der Rand 43 kann einer äußeren Kontur 44 des Druckbilds 2 folgend ausgebildet sein, was Fig. 5 schematisch zeigt. Hierfür wurde die Ausnehmung 5 beim Herstellen des Schichtaufbaus 1 entsprechend hergestellt.

Fig. 6 zeigt eine schematische Darstellung einer weiteren Kunststoffkarte 60, bei der im Bereich des Druckbilds 2 die Bildstörstellen 61 ausgebildet sind.

Auf dem Sicherheitsdokument, insbesondere der Kunststoffkarte, kann ergänzend eine Darstellung der Ausbildung der Bildstörstellen aufgedruckt sein, zum Beispiel in Form einer Liniendarstellung für den Verlauf der Bildstörstellen oder als ein Referenzbild. Auf diese Weise sind zum Beispiel beliebige Konturen oder Symbole als Störstellen in das Druckbild einarbeitbar, die zum Vergleich auf der Kunststoffkarte dargestellt sind, was eine Echtheitsprüfung auf einfache und effiziente Art und Weise unterstützt. Fig. 6 zeigt dies beispielhaft für die Bildstörstellen 61 bei der weiteren Kunststoffkarte 60 (vgl. Karte unten links).

Für das Herstellen des Schichtaufbaus 1 in seinen verschiedenen Ausgestaltungen für das nachfolgende weitere Prozessieren zum Herstellen der Kunststoffkarte kann eine Vorrichtung vorgesehen sein, für die Vorrichtungsteile in Fig. 7 schematisch dargestellt sind. Bei der Vorrichtung in Fig. 7 stellt ein Raster-Bildprozessor 70 aufbereitete digitale Daten bereit, die Steuerdaten sowohl für ein Drucksystem 71 zum Drucken des Druckbilds 2 wie auch Bearbeitungssysteme 72, 73 umfassen, die dazu dienen, beim Herstellen des Schichtaufbaus 1 die Ausnehmung 5 und / oder die Sollstörstellen 11, 12 herzustellen, insbesondere mittels Laserbearbeitung und / oder mechanischer Bearbeitung. Der Raster-Bildprozessor 70 wird auch als Pixelflächenrechner bezeichnet. Üblicherweise dient der Raster-Bildprozessor 70 dazu, Daten aus der Druckvorstufe für einen Belichter oder einen Drucker aufzubereiten, sodass dieser das mittels einer Layout-Seite bestimmte Druckbild 2 herstellen kann. Hierbei empfängt der Raster-Bildprozessor 70 für den Druck bestimmte Daten, die mithilfe einer Seitenbeschreibungssprache wie Postscript abgespeichert wurden, und positioniert alle dargelegten Bestandteile erneut, um sie dann in ein Rasternetz von Rasterpunkten zu überführen. Es kann hierbei eine belichtungsfähige Bitmap erstellt werden, Die so im Raster-Bildprozessor 70 erzeugten Daten können als Rasterdaten über eine Datenbanken 74a dem Drucksystem 71 zugeführt werden, welches beim Herstellen des Schichtaufbaus 1 das Druckbild 2 erzeugt.

Zusätzlich werden die von dem Raster-Bildprozessor 70 bereitgestellten Rasterdaten als Bearbeitungsdaten über eine weitere Datenbank 74b in einer jeweiligen Steuereinrichtung 75, 76 für die Bearbeitungseinrichtungen 72, 73 verarbeitet und in entsprechende Steuersignale umgewandelt. Dieses erfolgt mittels Bereitstellen und Übergeben eines oder mehrerer Datenfiles. Hierbei kann vorgesehen sein, dass die Bearbeitungsvorrichtungen 72, 73 einer mechanischen Bearbeitung (Fräsen, Hobeln) und / oder einer Laserbearbeitung dienen. Aufgrund der Verarbeitung der Rasterdaten sowohl für die Steuerung des Drucksystems 71 wie auch die Steuerung der Bearbeitungsvorrichtung 72, 73 kann beim Herstellen des Schichtaufbaus 1 eine höchste Präzision beim Herstellen der Ausnehmung 5 und / oder der Sollstörstellen 11, 12 einerseits und dem nachträglichen Aufbringen des Druckbilds 2 in deren Bereich anderseits gewährleistet werden.

Die von dem Raster-Bildprozessor 70 bereitgestellten Rasterdaten können zum Erzeugen der Rasterdaten 74a und der Bearbeitungsdaten 74b mit unterschiedlicher Auflösung verarbeitet werden. Die Bearbeitungsdaten 74b können für die Bearbeitungssystem 72, 73 in einem jeweils angepasstem Format bereitgestellt werden, zum Beispiel in einer "CNC-Sprache", die von den mechanischen Bearbeitungseinrichtungen (Fräsen, Hobeln) verarbeitbar ist. Für eine Laserbearbeitung können Rasterdaten für den Laser ("Punktgröße, Intensität") an sich sowie Koordinaten für ein Spiegelsystem des Lasers bereitgestellt werden.

Fig. 8 zeigt eine schematische Darstellung einer Kunststoffkarte 80, die zusätzlich zu dem innenliegenden Druckbild 2 einen Chip 81 aufweist. Dem Aufbau einer üblichen Chipkarte entsprechend kann der Chip 81 beim Herstellen der Kunststoffkarte 80 mit elektronischen Daten beschrieben werden, die von einem geeignetem Lesegerät, wie dieses in verschiedenen Ausgestaltungen als solches bekannt ist, ausgelesen werden können. Der Eintrag derartiger elektronischer Daten in den Chip 81 kann im Rahmen einer Personalisierung erfolgen. Es kann vorgesehen sein, dass die elektronischen Daten, die auf dem Chip 81 gespeichert werden, Fehlstellen-Daten umfassen, die Informationen betreffend die Sollstörstellen 11, 12 und / oder die Bildstörstellen 13, 14 im Druckbild 2 anzeigen. Beispielsweise kann die Kontur (Linienform und / oder Bildkontur) durch die Fehlstellen-Daten angezeigt werden.

Im Rahmen einer Echtheitsprüfung für die Kunststoffkarte 80 können die Fehl- oder Störstellen-Daten mithilfe des Kartenlesegeräts ausgelesen und dem Nutzer des Kartenlesegeräts über eine Anzeige angezeigt werden, sodass der Nutzer die angezeigten Informationen mit dem mit bloßen Auge sichtbaren Bildstörstellen der Chipkarte 80 vergleichen kann. Alternativ oder ergänzend kann vorgesehen sein, dass das innenliegende Druckbild 2 mit den Bildstörstellen mithilfe einer Scaneinrichtung eingescannt wird und in dem Scanbild die Bildstörstellen bestimmt werden, um diese mit dem im Chip 81 gespeicherten Störstellen-Daten zu vergleichen. Dieses kann mithilfe eines Prüfgeräts ausgeführt werden, welches die Scaneinrichtung und das Karteniesegerät, zum Beispiel ein Chipkarten-Lesegerät, als getrennte oder integrierte Funktionseinheiten aufweist. In Abhängigkeit vom Ergebnis des Vergleichs kann dem Nutzer mittels optischer und / oder akustischer Ausgabe das Ergebnis der Echtheitsprüfung mitgeteilt werden. Prüfvorrichtungen, die eingerichtet sind, Kunststoffkarten mit Chip zu scannen und elektronische Daten von den Chip der Kunststoffkarte auszulesen, sind als solche in verschiedenen Ausführungsformen bekannt, beispielsweise als Prüfterminal.

### Bezugszeichenliste

- 1: Schichtaufbau
- 2: Druckbild
- 3, 4: Schichten
- 5: Ausnehmung
- 6, 7: Seitenwände
- 8: Druckbild 2 umgebender Rand
- 9: Deckseite
- 10: Oberfläche
- 11, 12: Sollstörstellen in Schicht
- 13, 14: Bildstörstellen
- 15, 16: Seitenwände
- 40: Kunststoffkarte
- 41: Kartenkörper
- 42: Sichtfenster
- 43: Rand
- 44: äußere Kontur
- 60: weitere Kunststoffkarte
- 61: Bildstörstellen
- 70: Raster-Bildprozessor
- 71: Drucksystem
- 72, 73: Bearbeitungssysteme
- 74a: Datenbank
- 74b: weitere Datenbank
- 75, 76: jeweilige Steuereinrichtung
- 80: Chipkarte
- 81: Chip

## Patentansprüche

1. Verfahren zum Herstellen einer Schichtanordnung für ein Sicherheitsdokument, mit folgenden Schritten:
- Bereitstellen eines Halbzeugs mit einer Schichtanordnung (1) mit einem Stapel von laminierten Schichten aus Kunststoffmaterial;
- Erzeugen eines Druckbilds (2) auf einer außenliegenden Schicht der Schichtanordnung (1), wobei das Druckbild (2) hierbei mittels einer Druckeinrichtung aufgedruckt und mit ein Sicherheitsdokument individualisierenden Bildstörstellen (13, 14) hergestellt wird, die mit Hilfe von individualisierenden Störstellen (11, 12) in der außenliegenden Schicht ausgebildet werden, welche den Bildstörstellen (13, 14) zugeordnet sind und welche oberflächenseitige Strukturen der außenliegenden Schicht aufweisen, nämlich eine oder mehrere oberflächenseitige Strukturen aus der folgenden Gruppe: Vertiefung, Erhöhung und unterschiedliche Rauigkeit; und
- Herstellen eines innenliegendes Druckbilds, wobei hierbei eine weitere Schicht aus Kunststoffmaterial auf die außenliegende Schicht mittels Laminieren aufgebracht wird, derart, dass zumindest das Druckbild (2) von der weiteren Schicht überdeckt wird, und wobei das innenliegende Druckbild mit den Bildstörstellen (13, 14) von einer Vorder- und / oder einer Rückseite der Schichtanordnung (1) durch wenigstens eine der Schichten hindurch von außen einsehbar ist.

2. Verfahren nach Anspruch 1, **dadurch gekennzeichnet, dass** in die Schichtanordnung eine elektronisches Speichermedium (81) eingelagert wird und in dem elektronischen Speichermedium auslesbare elektronische Daten gespeichert werden, die Informationen über die Bildstörstellen (13, 14) und / oder die Störstellen (11, 12) anzeigen.

3. Verfahren nach Anspruch 2, **gekennzeichnet durch** die folgenden Schritte:
- Erzeugen von elektronischen Bearbeitungsdaten mittels einer Datenverarbeitungseinrichtung, wobei hierbei personenbezogene und / oder nicht personenbezogene Daten verarbeitet und eine das Sicherheitsdokument individualisierende Anordnung der Störstellen (11, 12) bestimmt werden;
- Übertragen der elektronischen Bearbeitungsdaten an die Bearbeitungseinrichtung; und
- Herstellen der Störstellen (11, 12) gemäß der das Sicherheitsdokument individualisierenden Anordnung mittels der Bearbeitungseinrichtung.

4. Verfahren nach mindestens einem der vorangehenden Ansprüche, **gekennzeichnet durch** die folgenden Schritte:
- Erzeugen von elektronischen Druckdaten mittels der Datenverarbeitungseinrichtung, wobei hierbei die personenbezogenen und / oder die nicht personenbezogenen Daten verarbeitet und eine das Sicherheitsdokument individualisierende Ausbildung der Bildstörstellen (13, 14) bestimmt werden;
- Übertragen der elektronischen Druckdaten an die Druckeinrichtung; und
- Herstellen der Bildstörstellen (13, 14) gemäß der das Sicherheitsdokument individualisierenden Anordnung beim Drucken mittels der Bearbeitungseinrichtung.

5. Verfahren nach mindestens einem der vorangehenden Ansprüche, **dadurch gekennzeichnet, dass** in der außenliegenden Schicht mit Hilfe einer Bearbeitungseinrichtung eine Ausnehmung (5) hergestellt und das Druckbild (2) zumindest teilweise im Bereich der Ausnehmung gedruckt wird.

6. Verfahren nach Anspruch 5, **dadurch gekennzeichnet, dass** die Ausnehmung (5) zumindest teilweise als Durchbruch in der außenliegenden Schicht hergestellt und das Druckbild (2) auf einer darunterliegenden Schicht gedruckt wird.

7. Verfahren nach Anspruch 5 oder 6, **dadurch gekennzeichnet, dass** die Ausnehmung (5) zumindest teilweise als Vertiefung in der außenliegenden Schicht hergestellt wird und das Druckbild (2) im Bereich der Vertiefung gedruckt wird.

8. Verfahren nach mindestens einem der Ansprüche 5 bis 7, **dadurch gekennzeichnet, dass** die Ausnehmung (5) mittels wenigstens einer Bearbeitung aus der folgenden Gruppe in der außenliegenden Schicht hergestellt wird: mechanische Bearbeitung und Laserbearbeitung.

9. Verfahren nach mindestens einem der Ansprüche 5 bis 8, **dadurch gekennzeichnet, dass** das Druckbild (2) einen die Ausnehmung (5) umgebenden Ausnehmungsrand zumindest abschnittsweise erfassend gedruckt wird.

10. Verfahren nach mindestens einem der Ansprüche 5 bis 9, **dadurch gekennzeichnet, dass** der die Ausnehmung (5) umgebende Ausnehmungsrand zumindest abschnittsweise mit Wandschrägen hergestellt wird.

11. Verfahren nach mindestens einem der Ansprüche 5 bis 10, **dadurch gekennzeichnet, dass** das Druckbild (2) mit einer Druckschichtdicke hergestellt wird, die geringer als eine Höhe der Ausnehmung ist.

12. Verfahren nach mindestens einem der Ansprüche 5 bis 11, **dadurch gekennzeichnet, dass** der die Ausnehmung (5) umgebende Ausnehmungsrand zumindest abschnittsweise einer äußeren Druckbildkontur folgend hergestellt wird.

13. Sicherheitsdokument, mit einer Schichtanordnung, die nach mindestens einem der vorangehenden Ansprüche hergestellt ist und ein innenliegendes Druckbild aufweist, welches von einer Vorder- und / oder einer Rückseite der Schichtanordnung durch wenigstens eine der Schichten hindurch von außen einsehbar ist.

## Claims

1. A method for producing a layer arrangement for a security document, with the following steps:
- providing a semi-finished product with a layer arrangement (1) with a stack of laminated layers made of a plastic material;
- producing a print image (2) on an outer layer of the layer arrangement (1), wherein the print image (2) is printed by means of a printing device and is produced with image flaws (13, 14) individualising a security document, which are formed with the aid of individualising flaws (11, 12) in the outer layer, which are assigned to the image flaws (13, 14) and which comprise surface structures of the outer layer, namely one or more surface structures from the following group: depression, elevation and differing roughness; and
- producing an inner print image, wherein a further layer of plastic material is applied on the outer layer by means of lamination, in such a way that at least the print image (2) is covered by the further layer, and wherein the inner print image with the image flaws (13, 14) can be seen from the outside through at least one of the layers from a front and/or a rear side of the layer arrangement (1).

2. The method according to claim 1, **characterised in that** an electronic storage medium (81) is embedded in the layer arrangement and readable electronic data are stored in the electronic storage medium, which indicate information concerning the image flaws (13, 14) and/or the flaws (11, 12).

3. The method according to claim 2, **characterised by** the following steps:
- producing electronic processing data by means of a data processing device, wherein personal and/or non-personal data are processed and an arrangement of the flaws (11, 12) individualising the security document is determined;
- transferring the electronic processing data to the processing device; and
- producing the flaws (11, 12) according to the arrangement individualising the security document by means of the processing device.

4. The method according to at least one of the preceding claims, **characterised by** the following steps:
- producing electronic print data by means of the data processing device, wherein the personal and/or non-personal data are processed and a formation of the image flaws (13, 14) individualising the security document is determined;
- transferring the electronic print data to the processing device; and
- producing the image flaws (13, 14) according to the arrangement individualising the security document during printing by means of the processing device.

5. The method according to at least one of the preceding claims, **characterised in that** a recess (5) is produced in the outer layer with the aid of a processing device and the print image (2) is printed at least partially in the region of the recess.

6. The method according to claim 5, **characterised in that** the recess (5) is produced at least partially as a perforation in the outer layer and the print image (2) is printed on an underlying layer.

7. The method according to claim 5 or 6, **characterised in that** the recess (5) is produced at least partially as a depression in the outer layer and the print image (2) is printed in the region of the depression.

8. The method according to at least one of claims 5 to 7, **characterised in that** the recess (5) is produced in the outer layer by means of at least one form of processing from the following group: mechanical processing and laser processing.

9. The method according to at least one of claims 5 to 8, **characterised in that** the print image (2) is printed embracing at least in sections a recess edge surrounding the recess (5).

10. The method according to at least one of claims 5 to 9, **characterised in that** the recess edge surrounding the recess (5) is produced with inclined walls at least in sections.

11. The method according to at least one of claims 5 to 10, **characterised in that** the print image (2) is produced with a print layer thickness which is less than a height of the recess.

12. The method according to at least one of claims 5 to 11, **characterised in that** the recess edge surrounding the recess (5) is produced at least in sections following an outer print image contour.

13. A security document, with a layer arrangement which is produced according to at least one of the preceding claims and comprises an inner print image, which can be seen from the outside through at least one of the layers from a front and/or a rear side of the layer arrangement.

## Revendications

1. Procédé de fabrication d'un arrangement en couches pour un document de sécurité avec les étapes suivantes :
- préparation d'un produit semi-fini avec un arrangement en couches (1) avec un empilement de couches laminées en matière plastique,
- production d'une image imprimée (2) sur une couche située à l'extérieur du arrangement en couches (1), sachant que l'image imprimée (2) est imprimée à cet effet au moyen d'un dispositif d'impression et est fabriquée avec des points d'imperfection d'image (13, 14) individualisant le document de sécurité, qui sont constitués dans la couche située à l'extérieur à l'aide de points d'imperfection (11, 12), lesquels sont attribués aux points d'imperfection d'image (13, 14) et lesquels comportent des structures superficielles de la couche située à l'extérieur, notamment une ou plusieurs structures superficielles du groupe suivant : cavité, élévation et rugosité différente, et
- fabrication d'une image imprimée située à l'intérieur, sachant à cet effet qu'une autre couche en matière plastique est appliquée par laminage sur la couche située à l'extérieur de telle manière qu'au moins l'image imprimée (2) est recouverte par l'autre couche et sachant que l'image imprimée située à l'intérieur avec les points d'imperfection d'image (13, 14) peut être consultée de l'extérieur depuis un côté avant et/ou un côté arrière du arrangement en couches (1) à travers au moins une des couches.

2. Procédé selon la revendication 1, **caractérisé en ce qu'**un moyen de mémorisation électronique (81) est incorporé dans l'arrangement en couches et des données électroniques lisibles sont mémorisées dans le moyen de mémorisation électronique, qui affichent les informations relatives aux points d'imperfection d'image (13, 14) et/ou aux points d'imperfection (11, 12).

3. Procédé selon la revendication 2, **caractérisé par** les étapes suivantes :
- production de données de traitement électroniques au moyen d'un dispositif de traitement de données, sachant à cet effet que des données relatives aux personnes et/ou non relatives aux personnes sont traitées et un arrangement des points d'imperfection (11, 12), individualisant le document de sécurité est déterminé,
- transmission des données de traitement électroniques au dispositif de traitement, et
- fabrication des points d'imperfection (11, 12) selon l'arrangement individualisant le document de sécurité au moyen du dispositif de traitement.

4. Procédé selon au moins l'une quelconque des revendications précédentes, **caractérisé par** les étapes suivantes :
- production de données d'impression électroniques au moyen du dispositif de traitement des données, sachant qu'à cet effet les données relatives aux personnes et/ou non relatives aux personnes sont traitées et une formation des points d'imperfection d'image (13, 14), individualisant le document de sécurité, est déterminée,
- transmission des données d'impression électroniques au dispositif d'impression, et
- fabrication des points d'imperfection d'image (13, 14) selon l'arrangement individualisant le document de sécurité lors de l'impression au moyen du dispositif de traitement.

5. Procédé selon au moins l'une quelconque des revendications précédentes, **caractérisé en ce qu'**un évidement (5) est fabriqué dans la couche située à l'extérieur à l'aide d'un dispositif de traitement et l'image imprimée (2) est imprimée au moins pour partie dans la zone de l'évidement.

6. Procédé selon la revendication 5, **caractérisé en ce que** l'évidement (5) est fabriqué au moins pour partie sous la forme d'une percée dans la couche située à l'extérieur et l'image imprimée (2) est imprimée sur une couche située en dessous.

7. Procédé selon la revendication 5 ou 6, **caractérisé en ce que** l'évidement (5) est fabriqué au moins pour partie sous la forme d'une cavité dans la couche située à l'extérieur et l'image imprimée (2) est imprimée dans la zone de la cavité.

8. Procédé selon au moins l'une quelconque des revendications 5 à 7, **caractérisé en ce que** l'évidement (5) est fabriqué au moyen d'au moins un traitement à partir du groupe suivant dans la couche située à l'intérieur : traitement mécanique et traitement au laser.

9. Procédé selon au moins l'une quelconque des revendications 5 à 8, **caractérisé en ce que** l'image imprimée (2) est imprimée saisissant au moins pour partie un bord d'évidement entourant l'évidement (5).

10. Procédé selon au moins l'une quelconque des revendications 5 à 9, **caractérisé en ce que** le bord d'évidement entourant l'évidement (5) est fabriqué au moins pour partie avec des chanfreins de paroi.

11. Procédé selon au moins l'une quelconque des revendications 5 à 10, **caractérisé en ce que** l'image imprimée (2) est fabriquée avec une épaisseur de couche d'impression, qui est inférieure à une hauteur d'évidement.

12. Procédé selon au moins l'une quelconque des revendications 5 à 11, **caractérisé en ce que** le bord d'évidement entourant l'évidement (5) est fabriqué au moins pour partie en suivant un contour d'image imprimée extérieur.

13. Document de sécurité avec un arrangement en couches, qui est fabriqué selon au moins l'une quelconque des revendications précédentes et comporte une image imprimée située à l'intérieur, laquelle peut être consultée de l'extérieur depuis un côté avant et/ou un côté arrière d'arrangement en couches à travers au moins une des couches.
